# EUROPÄISCHE PATENTSCHRIFT

(11) **EP 0 224 693 B1**
(45) Veröffentlichungstag und Bekanntmachung des Hinweises auf die Patenterteilung: **19.04.1989**
(21) Anmeldenummer: 86114308.9
(22) Anmeldetag: 16.10.1986
(51) Int. Cl.: B25B 15/04

(54) **Schraubwerkzeug mit richtungsumschaltbarem Gesperre**
Screwing tool with reversible ratchet
Outil à visser avec encliquetage réversible

(30) Priorität: 31.10.1985 DE 3538676
(43) Veröffentlichungstag der Anmeldung: 10.06.1987
(73) Patentinhaber: Wera-Werk Hermann Werner GmbH & Co., D-42349 Wuppertal (DE)
(72) Erfinder: Lieser, Karl, D-5600 Wuppertal 1 (DE)
(74) Vertreter: Rieder, Hans-Joachim, Dr.

(56) Entgegenhaltungen:
- DE-A- 2 503 372
- DE-A- 2 705 134
- DE-A- 3 344 361

## Beschreibung

Die Erfindung betrifft ein Schraubwerkzeug mit richtungsumschaltbarem Gesperre mit Klemmkörpern in keilförmig verlaufenden Klemmräumen zwischen einem äußeren Antriebsringteil und einem inneren Abtriebskernteil, welche Klemmkörper durch ein drehbares, in seinen Schaltstellungen verrastendes Schaltglied in Freigabestellung zu den Keilwänden des zugehörigen Klemmraumes verlagerbar sind durch an den Klemmkörpern angreifende Mitnehmer.

Eine derartige Ausgestaltung ist bekannt aus der DE-OS 3 344 361, wobei das Abtriebskernteil im Querschnitt etwa dreieckförmig gestaltet ist. Hierdurch werden in Verbindung mit dem äußeren Antriebsringteil die keilförmig verlaufenden Klemmräume zur Aufnahme paarig angeordneter, walzenförmiger Klemmkörper geschaffen. Eine Druckfeder ist jeweils einem Paar dieser Klemmkörper zugeordnet, welche die Klemmkörper in die keilförmig verlaufenden Klemmräume drückt. Die Verlagerung der Klemmkörper zwecks Erzielung unterschiedlicher Mitnahmerichtungen geschieht mittels eines zentral gelagerten Schaltgliedes, von welchem abgewinkelte Mitnehmer ausgehen. Es sind drei solcher Mitnehmer vorgesehen, die sich jeweils zwischen einem Paar der Klemmkörper erstrecken. Zur freien Drehbarkeit der Mitnehmer sind die Dreieckecken konzentrisch zum Drehpunkt abgeschnitten, damit die Mitnehmer dort in die benachbarten Klemmräume fahren können, und zwar abhängig davon, in welche Richtung die Mitnahme des Abtriebskemteiles gewünscht wird. Zur Feststellung des Schaltgliedes in seinen Schaltstellungen dient eine im Abtriebskernteil untergebrachte Rastkugel, die mit dem Schaltglied zusammenwirkt. Diese Bauform ist herstellungstechnisch aufwendig, wegen der Vielzahl der Bauteile. Sodann liegt eine unzureichende Abstützung des Abtriebskernteils vor, bedingt durch den notwendigen Freiraum für die Mitnehmer. Dies wirkt sich stabilitätsmindernd aus bei normaler Größe eines derartigen Schraubwerkzeugs.

Dem Gegenstand der Erfindung liegt die Aufgabe zugrunde, ein gattungsgemäßes Schraubwerkzeug von herstellungstechnisch einfachem Aufbau anzugeben derart, daß neben einer Einsparung von Bauteilen hohe Kräfte schadlos übertragbar sind.

Diese Aufgabe ist dadurch gelöst, daß die Verlagerungsrichtung der Mitnehmer quer zur Drehachse des Antriebsringteils liegt.

Zufolge derartiger Ausgestaltung ist ein gattungsgemäßes Schraubwerkzeug von erhöhtem Gebrauchswert angegeben. Die quer zur Drehebene des Antriebsringteils liegende Verlagerungsrichtung der Mitnehmer führt zu einer optimalen Abstützung des Abtriebskemteits innerhalb des Antriebsringteils, da Durchgangsöffnungen zwischen den einander benachbarten Klemmräumen für den Mitnehmer entfallen. Ist eine Änderung der Freilauf- bzw. Mitnahmerichtung erforderlich, so werden durch Verdrehen des Schaltgliedes in die eine oder andere Richtung die Mitnehmer in Querrichtung zur Drehebene des Antriebsringteils auf die Klemmkörper zu verlagert, die ihrerseits in die entsprechenden Klemmräume gedrückt werden.

Eine vorteilhafte Weiterbildung besteht darin, daß die Mitnehmer als Rastkugeln gestaltet sind. Dies führt zu einer weiteren Vereinfachung der Bauform, da sowieso vorhandene Bauteile eine Doppelfunktion übernehmen. Die eine Aufgabe der Rastkugeln besteht darin, das Schaltglied in den jeweiligen Schaltstellungen festzulegen. Die andere Aufgabe erfüllen sie dadurch, indem sie die Klemmkörper beaufschlagen und demgemäß die Freilaufrichtung bestimmen.

Es erweist sich als vorteilhaft, wenn die Klemmkörper von den Rastkugeln beaufschlagte abgeschrägte Enden besitzen und die Rastkugeln sich an Radialflügeln des Abtriebskernteils abstützen. Ausschließlich in der neutralen Mittelstellung des Schaltgliedes stützen sich die Rastkugeln ausschließlich an den Radialflügeln des Abtriebskernteils ab und üben keinen Einfluß auf die benachbarten Klemmkörper aus. Dann erfolgt eine Mitnahme in beiden Drehrichtungen des Schraubwerkzeugs. Werden die Klemmkörper durch Drehen des Schaltgliedes aus dieser Mittelstellung in die eine oder andere Richtung verlagert, stützen die Rastkugeln sich weiterhin noch an den Radialflügeln ab, beaufschlagen aber auch die entsprechenden abgeschrägten Enden der Klemmkörper, so daß diese aus ihrer Klemmstellung treten.

Damit die Mittelstellung des Schaltgliedes fühlbar gesichert ist, besitzt die Stirnfläche des Radialflügels eine Rastvertiefung zum Eintritt der Rastkugel in der Mittelstellung des Schaltgliedes.

Abstützungstechnische Vorteile bringt es, daß die Klemmkörper als endseitig kegelstumpfförmig abgeschrägte Walzen gestaltet sind.

Weiterhin erweist es sich von Vorteil, eine Abfederung jeweils zweier sich zwischen den Radialflügeln erstreckender Klemmkörper zueinander durch in ihrem Abstandsraum eingegossene Polster aus dauerelastischem Material vorzusehen. Letztere ersetzen die sonst erforderlichen Druckfedern. Sie lassen sich kostensparend erstellen. Ferner ist für sie keine gesonderte Führung erforderlich.

Darüber hinaus besteht ein vorteilhaftes Merkmal darin, daß die Rastkugeln in Sackbohrungen des ringförmig gestalteten, auf einer Nabe des Abtriebskernteils anschlagbegrenzt drehbaren Schaltgliedrings angeordnet und abgefedert sind. Hierdurch werden die die Kräfte übertragenden Bauteile des Schraubwerkzeugs nicht geschwächt. Vielmehr dient das Schaltglied zur Unterbringung der Rastkugeln.

Ein weiterer Vorteil ist darin zu sehen, daß der Schaltgliedring einen zur Mantelfläche reichenden Schlitz zum Durchtritt eines sich in der Nabe verankemden Kupplungszapfens besitzt. Letzterer begrenzt die beiden jenseits der in Mittelstellung liegenden Positionen des Schaltgliedrings, so daß die entsprechenden walzenförmigen Klemmkörper stets mit vorbestimmter Kraft belastet werden.

Eine Variante zeichnet sich dadurch aus, daß das Abtriebskernteil ein gleichseitiges, in einer Bohrung des Antriebsringteils gelagertes Abtriebsdreieck bildet mit in den Dreieckscheitein angeordneten Rastvertiefungen und daß die von den Dreieckseiten und die ihnen gegenüberliegende Innenwandung der Bohrung gebildeten Klemmräume jeweils einen Klemmkörper aufnehmen. Diese Maßnahme führt zu einer weiteren Vereinfachung des Aufbaues des Schraubwerkzeugs. Neben einer Einsparung von Klemmkörpem entfallen auch die sie unmittelbar belastenden Federn. Befinden sich die Rastkugeln in den Rastvertiefungen der Dreieckscheitel, so erfolgt eine Mitnahme des Abtriebskernteils in beiden Drehrichtungen. Durch Verdrehen des Schaltgliedes können die Rastkugeln in die entsprechende Richtung mitgenommen werden unter Bestimmung der Mitnahmerichtung und damit der Freilaufrichtung.

Zwecks einer guten Belastung der Klemmkörper und damit einer optimalen Mitnahme des Abtriebskemteils sind die Rastvertiefungen durch Schlitzung zu den Dreieckseiten hin offen und die Stirnflächen der Dreieckseiten formen abgeschrägte Stirnflächen für die Rastkugeln. Die Schlitzung führt auch dazu, daß der quer zur Verlagerungsrichtung des Antriebsringteils liegende Weg der Rastkugeln geringer ausfallen kann verbunden mit einem leichter durchzuführenden Verdrehen des Schaltgliedringes.

Nachstehend werden zwei Ausführungsbeispiele der Erfindung anhand der Fig. 1-14 erläutert. Es zeigt
Fig. 1 in etwa natürlicher Größe teils in Ansicht, teils im Schnitt ein Schraubwerkzeug gemäß der ersten Ausführungsform,
Fig. 2 in größerem Maßstab einen Längsschnitt durch das Schraubwerkzeug im Bereich des umschaltbaren Gesperres,
Fig. 3 den Schnitt nach der Linie 111-111 in Fig. 2, und zwar betreffend die Mittelstellung des Schaltgliedringes,
Fig. 4 den Schnitt nach der Linie IV-IV in Fig. 2, ebenfalls in der Mittelstellung des Schaltgliedringes,
Fig. 5 eine der Fig. 3 entsprechende Darstellung, jedoch bei in die eine Schaltstellung gebrachtem Schaltgliedring,
Fig. 6 ebenfalls einen der Fig. 3 entsprechenden Schnitt, jedoch die andere Stellung des Schaltgliedringes betreffend,
Fig. 7 den Schnitt nach der Linie VII-VII in Fig. 6,
Fig. 8 den Schnitt nach der Linie VIII-VIII in Fig. 3, betreffend die Mittelstellung des Schaltgliedringes,
Fig. 9 in vergrößerter Darstellung einen Längsschnitt durch das Schraubwerkzeug gemäß der zweiten Ausführungsform,
Fig. 10 den Schnitt nach der Linie X-X in Fig. 9,
Fig. 11 eine der Fig. 10 entsprechende Darstellung, jedoch bei in die eine Schaltstellung gedrehtem Schaltgliedring,
Fig. 12 ebenfalls einen der Fig. 10 entsprechenden Querschnitt, wobei der Schaltgliedring in die andere Schaltstellung bewegt ist,
Fig. 13 den Schnitt nach der Linie XIII-XIII in Fig. 9 und
Fig. 14 den Schnitt nach der Linie XIV-XIV in Fig. 11.

Das als Schraubendreher gestaltete Schraubwerkzeug gemäß der ersten in den Fig. 1-8 aufgezeigten Ausführungsform besitzt ein mit Griffmulden 1 ausgestattetes Heft 2 unter Erzielung eines "Kraftformgriffes". Vom äußeren Stirnende des Heftes 2 sind Bohrungen 3 in gleicher Winkelverteilung eingearbeitet, die zur Aufnahme von nicht dargestellten Bits dienen. Verschlossen werden die Bohrungen 3 von einem Deckel 4. Dieser ist mit einem mittleren Schraubzapfen 5 versehen, der in eine axiale Gewindebohrung 6 des Heftes eingeschraubt ist.

Das dem Deckel 4 gegenüberliegende Stirnende des Heftes 2 ist mit einem Antriebsringteil 7 bestückt. Dieses setzt sich in eine stufenförmig abgesetzte Hülse 8 fort, die ihrerseits drehfest in dem Heft 2 sitzt. Das Antriebsringteil 7 lagert in seinem Innenraum ein Abtriebskernteil 9, welches in einen stufenförmig abgesetzten Lagerzapfen 10 übergeht. Dieser durchsetzt die Hülse 8, überragt das freie Ende derselben und ist auf dem überstehenden Ende mit einem Sprengring 11 bestückt zur Erzielung einer axialen Unverschiebbarkeit des Abtriebskernteiles 9 relativ zum Antriebsringteil 7.

Das Abtriebskernteil 9 schließt bündig mit der Stirnfläche 7' des Antriebsringteils 7 ab. In Gegenüberlage zum Lagerzapfen 10 setzt sich das Abtriebskernteil 9 in eine stufenförmig abgesetzte Nabe 12 fort, die endseitig ein Spannfutter 13 trägt. Letzteres nimmt auswechselbar ein als Bit 14 ausgestaltetes Werkzeug auf.

Vom Abtriebskernteil 9 gehen drei in gleicher Umfangsverteilung angeordnete Radialflügel 15 aus, die mit zur Lagerung des Abtriebskernteils 9 in dem Antriebsringteil 7 dienen. Zwischen jeweils zwei Flügen 15 formt das Abtriebskernteil 9 zwei stumpfwinklig zueinander stehende Keilwände 16, die in Verbindung mit der gegenüberliegenden Innenwand 17 des Antriebsringteils 7 keilförmig verlaufende Klemmräume 18, 19 bilden. In diesen liegen parallel zur Drehachse des Antriebsringteils 7 verlaufende walzenförmige Klemmkörper 20 ein. Endseitig sind diese mit einer kegelstumpfförmigen Abschrägung 20' versehen. Diese Klemmkörper 20 schließen mit ihrem kegelstumpfförmig abgeschrägten Ende mit der Stirnfläche 7' des Antriebsringteils 7 ab.

Die Abfederung jeweils zweier paarig angeordneter Klemmkörper 20 erfolgt durch in ihrem Abstandsraum eingegossene Polster 21 aus dauerelastischem Material, welche die Klemmkörper 20 in die Klemmräume 18, 19 drücken.

Von den Stirnflächen der Radialflügel 15 gehen Rastvertiefungen 22 zum Eintritt von die Mitnehmer darstellenden Rastkugeln 23 aus. Letztere sitzen in Sackbohrungen 24 eines auf der Nabe 12 drehbar gelagerten Schaltgliedringes 25. Die Rastkugeln 23 werden von in den Sackbohrungen 24 untergebrachten Druckfedern 26 beaufschlagt, welche die Rastkugeln 23 in Richtung des Abtriebskernteils 9 in die Rastvertiefungen 22 drücken. Der Schaltgliedring 25 stützt sich mit der einen Stirnfläche an der Stirnfläche 7' des Antriebsringteils 7 ab. Zur axialen Lagesicherung des Schaltgliedringes 25 dient ein in eine Ringnut 27 der Nabe 12 eingesetzter Sprengring 28.

Auf seiner Mantelfläche ist der Schaltgliedring 25 mit Griffnuten 29 ausgestattet, um ihn aus seiner Mittelstellung gemäß Fig. 3 in die eine oder andere Drehstellung bringen zu können. Zur Begrenzung dieser dient ein in der Nabe 12 radial eingesetzter Kupplungszapfen 30, der einen bis zur Mantelfläche reichenden Schlitz 31 des Schaltgliedringes 25 durchsetzt.

### Es ergibt sich folgende Wirkungsweise:

Befindet sich der Schaltgliedring 25 in der Mittelstellung gemäß Fig. 2, 3, 4 und 8, so liegen die Rastkugeln 23 bzw. Mitnehmer in den Rastvertiefungen 22 ein. Nun erfolgt bei Drehung des Antriebsringteils 7 in beiden Richtungen eine Mitnahme des Abtriebskemteils 9.

Soll dagegen eine Mitnahme des Abtriebskernteils 9 nur in Pfeilrichtung x gemäß Fig. 6 erfolgen, so ist der Schaltgliedring 25 ebenfalls in diese Richtung x zu drehen, welche Drehbewegung anschlagbegrenzt ist durch den Kupplungszapfen 30 im Zusammenwirken mit der entsprechenden Randkante des Schlitzes 31. Bei dieser Drehung werden die Rastkugeln 23 mitgenommen. Sie verlagern sich dabei quer zur Drehebene des Antriebsringteils 7 und stützen sich dann einerends an den Radialflügeln 15 und andererends an den Abschrägungen 20' der Klemmkörper 20 ab, vergl. Fig. 7. Hierdurch erfolgt über die die Rastkugeln 23 belastenden Druckfedem 26 eine Verlagerung der Klemmkörper 20 derart, daß diese aus den Klemmräumen 18 herausfahren unter Komprimierung der Polster 21, wodurch der Eingriff der anderen Klemmkörper in den Klemmräumen 19 verstärkt wird. Eine Drehbewegung des Antriebsringteils 7 in Antriebsrichtung führt demgemäß zu einer Mitnahme des Abtriebskemteiles 9 in Pfeilrichtung x. Eine Verlagerung des Antriebsringteils 7 entgegengesetzt zur Pfeilrichtung x gestattet den Freigang des Antriebsringteils 7.

Fig. 5 veranschaulicht, daß die Mitnahme des Abtriebskemteils 9 in Pfeilrichtung y erfolgt, welche entgegengesetzt zu der vorbeschriebenen liegt. Um diese Stellung zu erhalten, ist der Schaltgliedring 25 in die entgegengesetzte Richtung zu verdrehen, wobei die Rastkugeln 23 die anderen Klemmkörper 20 außer Eingriff bringen mit den Keilwänden der Klemmräume 19. Auch dann stützen sich die Rastkugeln einerseits an den oberen Kanten der Rastflügel 15 und andererseits an den kegelstumpfförmigen Abschrägungen 20' der Klemmkörper 20 ab. Eine Drehbewegung des Antriebsringteils 7 in Pfeilrichtung y führt zu einer Mitnahme des Abtriebskemteils 9 in derselben Richtung.

Gemäß der zweiten in den Fig. 10-14 veranschaulichten Ausführungsform besitzt das Schraubwerkzeug ein Heft 32 zur Aufnahme der Hülse.33 eines Antriebsringteils 34. In der Hülse 33 ist drehbar eine Lagerbüchse 35 eines Abtriebskernteils 36 angeordnet. Zwecks Erzielung einer verringerten Reibung zwischen der Hülse 33 und der Lagerbüchse 35 bildet die Lagerbüchse 35 eine Ringnut 37 aus, in welche Lagerkugeln 38 der Hülse 33 eingreifen. Die Lagerkugeln 38 sitzen in drei in gleicher Umfangsverteilung angeordneten Radialbohrungen 39 der Hülse 33, vergl. insbesondere Fig. 13. Auf Höhe der Radialbohrungen ist ein außenseitig in die Hülse 33 eingelassener Federring 40 angeordnet. Dieser verhindert es, daß beim Anspritzen des aus Kunststoff zu fertigenden Heftes 32 Kunststoffmaterial in die Radialbohrungen 39 gelangt.

Von der Stirnfläche 34' des Antriebsringteils 34 ist eine Bohrung 41 eingearbeitet. In dieser ist drehbar das ein gleichseitiges Abtriebsdreieck bildende Abtriebskernteil 36 gelagert derart, daß die Dreieckscheitel 36' sich an der Innenwand 41' der Bohrung 41 führen.

Die Lagerbüchse 35 des Abtriebskemteiis 36 nimmt drehbar einen stufenförmig abgesetzten, rohrförmigen Schaft 42 einer Werkzeugaufnahmehülse 43 auf. Dieselbe ist im Querschnitt sechseckig gestaltet und tritt mit ihrem dem Schaft 42 zugekehrten Ende formschlüssig in eine dreieckförmige Ausnehmung 44 des Abtriebskernteils 36 ein. Die Innenflächen 44' der dreieckförmigen Ausnehmung 44 verlaufen dabei parallel zu den Dreieckseiten 36" des dreieckförmigen Abtriebskernteils 36. Auf diese Weise sind nach einem Dreieck ausgerichtete Wandabschnitte 45 geschaffen, welche in Formschluß zu den entsprechenden Mehrkantflächen der Werkzeugaufnahmehülse 43 treten. Die äußeren Stirnflächen 45' dieser Dreieckseiten bildenden Wandabschnitte 45 sind dabei abgeschrägt. Die Ausnehmung 44 ist im Bereich der Dreieckscheitel 36' durch Schlitzung 46 geöffnet. Auf diese Weise entstehen im Bereich der Dreieckscheitel 36' Rastvertiefungen 47 zur Aufnahme von Rastkugeln 48. Letztere erstrecken sich in Bohrungen 49 eines dem Antriebsringteil 34 drehbar zugeordneten Schaltgliedringes 50. Es sind entsprechend dem dreieckförmigen Abtriebskernteil 36 drei Rastkugeln 48 und dementsprechend auch drei Bohrungen 49 in gleicher Umfangsverteilung vorgesehen. Die Rastkugeln 48 werden von Druckfedern 51 beaufschlagt, welche die Rastkugeln 48 in die Rastvertiefungen 47 drücken. Zwecks drehbarer Zuordnung bildet der Schaltgliedring 50 an seiner dem Antriebsringteil 34 zugekehrten Stirnfläche einen randseitigen Kragen 52 aus, der in eine randseitige Ringnut 53 des Antriebsringteils 34 eintaucht. Zum Durchtritt der Werkzeugaufnahmehülse 43 bildet der Schaltgliedring 50 eine zentrale Bohrung 54 aus. Diese ist so groß bemessen, daß eine Drehbarkeit des Schaltgliedringes 50 gewährleistet ist. Eine Abzugssicherung erhält der Schaltgliedring 50 durch einen Federring 55 der Werkzeugaufnahmehülse 43, an welchem Federring 55 sich der Schaltgliedring 50 abstützt.

Die Werkzeugaufnahmehülse 43 ihrerseits ist gegen Herausziehen ebenfalls durch einen Federring 56 gesichert. Letzterer sitzt am die Lagerbüchse 35 überragenden Ende des Schaftes 42 der Werkzeugaufnahmehülse und stützt sich an der dortigen Stimfläche der Lagerbüchse 35 ab.

Die Werkzeugaufnahmehülse 43 ist innenseitig mit einem Mehrkant 57 ausgestattet zum Einsetzen des Werkzeugs, um dieses mitnehmen zu können.

Als Kupplungsmittel zwischen Abtriebskernteil 36 und Antriebsringteil 34 dienen Klemmkörper 58. Letztere befinden sich im Bereich zwischen der Innenwand 41' der Bohrung 41 des Antriebsringteils 34 und den Wandabschnitten 45 des Abtriebkernteils 36. Auf diese Weise werden drei segmantartige Räume geschaffen. Im Bereich der größten radialen Weite dieser Räume befinden sich die walzenförmigen Klemmkörper 58. Letztere reichen bis zum Boden der Bohrung 41 und schließen bündig mit der Stirnfläche 34' des Antriebsringteils 34 und damit auch mit der Stirnfläche des Abtriebskernteils ab. Die dortigen Enden der Klemmkörper 58 sind ebenfalls mit kegelstumpfförmigen Abschrägungen 58' versehen. Jeder Klemmkörper 58 bildet einen Raumteiler, so daß beiderseits desselben keilförmig verlaufende Klemmräume 59, 60 entstehen.

Die Wirkungsweise des zuletzt beschriebenen Schraubwerkzeuges ist folgende:

Nimmt der Schaltgliedring 50 seine Mittelstellung gemäß Fig. 9 und 10 ein, so liegen die Rastkugeln 48 in den Rastvertiefungen 47 im Bereich der Dreieckscheitel 36' ein. Bei Drehung des Heftes 32 bzw. des mit diesem drehfest verbundenen Antriebsringteils 34 erfolgt eine Mitnahme des Abtriebskernteils 36 in beiden Drehrichtungen.

Ist eine Mitnahme des Abtriebskernteils 36 in Pfeilrichtung x gemäß Fig. 11 erwünscht, so ist der Schaltgliedring 50 ebenfalls in diese Richtung zu drehen. Hierbei werden die Rastkugeln 48 mitgenommen. Sie durchwandern den einen Schlitz und gelangen in die Klemmräume 59. Dort erhalten sie eine Dreifachabstützung, indem sie gegen die Innenwand 41', gegen die Mantelfläche der Klemmkörper 58 und gegen die abgeschrägten Stirnflächen 45' der Wandabschnitte 45 treten.

Hierdurch werden die Klemmkörper 48 in Richtung der Klemmräume 60 belastet, so daß bei Drehung des Antriebsringteils 34 in Pfeilrichtung x eine Mitnahme des Abtriebskernteils 36 erfolgt. Eine entgegengesetzt gerichtete Drehbewegung des Antriebsringteils hingegen führt zu keiner Mitnahme des Abtriebskernteils 36, so daß dies der Freilauf ist.

Insbesondere Fig. 14 veranschaulicht, daß in der Schaltstellung die Rastkugel 48 sich nicht am Boden der Bohrung 41 des Antriebsringteils 34 abstützen kann. Dies ist wichtig, um ein Zurückführen des Schaltgliedringes in die Mittelstellung zu erlauben, wobei die Rastkugeln nach Durchwandern der entsprechenden Schlitze in die Rastvertiefungen 47 gelangen.

Gemäß Fig. 12 ist der Schaltgliedring 50 in Pfeilrichtung y gedreht worden. Dadurch haben die Rastkugeln 48 ebenfalls die Rastvertiefungen 47 verlassen und sind in die Klemmräume 60 eingetreten. Dort erhalten sie ebenfalls eine Dreipunktabstützung und verlagern die Klemmkörper in die Klemmräume 59. Bei einem Drehen des Antriebsringteils 34 in Pfeilrichtung y erfolgt daher auch eine Mitnahme des Abtriebskernteils 36 in dieser Pfeilrichtung. Eine entgegengesetzte Drehung des Antriebskernteils entspricht dann der Freilaufrichtung.

## Patentansprüche

1. Schraubwerkzeug mit richtungsumschaltbarem Gesperre mit Klemmkörpern (20, 58) in keilförmig verlaufenden Klemmräumen zwischen einem äußeren Antriebsringteil (7, 34) und einem inneren Abtriebskernteil (9, 36), welche Klemmkörper durch ein drehbares, in seinen Schaltstellungen verrastendes Schaltglied in Freigabestellung zu den Keilwänden des zugehörigen Klemmraumes verlagerbar sind durch an den Klemmkörpern angreifende Mitnehmer (23, 48), dadurch gekennzeichnet, daß die Verlagerungsrichtung der Mitnehmer (23, 48) quer zur Drehebene des Antriebsringteils (7, 34) liegt.

2. Schraubwerkzeug nach Anspruch 1, dadurch gekennzeichnet, daß die Mitnehmer (23, 48) als Rastkugeln gestaltet sind.

3. Schraubwerkzeug nach Anspruch 2, dadurch gekennzeichnet, daß die Klemmkörper (20) von den Rastkugeln (23) beaufschlagte, abgeschrägte Enden besitzen und die Rastkugeln (23) sich an Radialflügeln (15) des Abtriebskernteils (9) abstützen.

4. Schraubwerkzeug nach Anspruch 3, dadurch gekennzeichnet, daß die Stirnfläche des Radialflügels (15) eine Rastvertiefung (22) zum Eintritt der Rastkugel (23) in der Mittelstellung des Schaltgliedes (25) besitzt.

5. Schraubwerkzeug nach einem oder mehreren der vorhergehenden Ansprüche, dadurch gekennzeichnet, daß die Klemmkörper (20) als endseitig mittelstumpfförmig abgeschrägte Walzen gestaltet sind.

6. Schraubwerkzeug nach einem oder mehreren der vorhergehenden Ansprüche, gekennzeichnet durch eine Abfederung jeweils zweier sich zwischen den Radialflügeln (15) erstreckender Klemmkörper (20) zueinander durch in ihren Abstandsraum eingegossene Polster (21) aus dauerelastischem Material.

7. Schraubwerkzeug nach einem oder mehreren der vorhergehenden Ansprüche, dadurch gekennzeichnet, daß die Rastkugeln (23) in Sackbohrungen (24) des ringförmig gestalteten, auf einer Nabe (12) des Kernteils (9) anschlagbegrenzt drehbaren Schaltgliedrings (25) angeordnet und abgefedert sind.

8. Schraubwerkzeug nach einem oder mehreren der vorhergehenden Ansprüche, dadurch gekennzeichnet, daß der Schaltgliedring (25) einen zur Mantelfläche reichenden Schlitz (31) zum Durchtritt eines sich in der Nabe (12) verankernden Kupplungszapfens (30) besitzt.

9. Schraubwerkzeug nach einem oder mehreren der vorhergehenden Anspüche, dadurch gekennzeichnet, daß das Abtriebskernteil (36) ein gleichseitiges, in einer Bohrung des Antriebsringteils (34) gelagertes Abtriebsdreieck bildet mit an den Dreieckscheiteln (36') angeordneten Rastvertiefungen (47) und daß die von den Dreieckseiten und die ihnen gegenüberliegende Innenwand (41') der Bohrung (41) gebildeten Klemmräume (59, 60) jeweils einen Klemmkörper (58) aufnehmen.

10. Schraubwerkzeug nach Anspruch 9, dadurch gekennzeichnet, daß die Rastvertiefungen (47) durch Schlitzung (46) zu den Dreieckseiten hin offen sind und daß die Stirnflächen (45') der Dreieckseiten abgeschrägte Stützflanken für die Rastkugeln (48) formen.

## Revendications

1. Outil à visser à encliquetage réversible comportant des corps de serrage (20, 58), des espaces de serrage s'etendant en forme de coin entre une bague d'entraînement extérieure (7, 34) et un noyau de prise de force (9, 36), ces corps de serrage étant déplaçables à l'aide d'un élément de commande s'enclenchant dans ses positions de commande en position de roue libre vers les parois en coin de l'espace de serrage correspondant au moyen d'un toc d'entraînement (23, 48) s'engageant sur les corps de serrage caractérisé en ce que le sens de déplacement du toc d'entraînement (23, 48) est perpendiculaire au plan de rotation de la bague d'entraînement (7, 34).

2. Outil à visser selon la revendication 1, caractérisé en ce que les tocs d'entraînement (23, 48) sont sous forme de billes de blocage.

3. Outil à visser selon la revendication 2, caractérisé en ce que les corps de serrage (20) présentent des extrémités biseautées appliquées par les billes de blocage (23) et que ces dernières s'appuient sur l'ailette radiale (15) du noyau de prise de force (9).

4. Outil à visser selon la revendication 3, caractérisé en ce que la surface frontale de l'ailette radiale (15) comporte une cavité (22) pour l'insertion de la bille de blocage (23) dans la position moyenne de l'élément de commande (25).

5. Outil à visser selon une ou plusieurs des revendications précédentes, caractérisé en ce que les corps de serrage (20) sont constitués de rouleaux biseautés du côté de leurs extrémités en tronc de cône.

6. Outil à visser selon une ou plusieurs des revendications précédentes, caractérisé par une suspension élastique de chacun des deux corps de serrage (20) s'étendant entre les ailettes radiales (15) constituée d'un coussinet (21) coulé en matière à élasticité permanente dans leur espace intermédiaire.

7. Outil à visser selon une ou plusieurs des revendications précedentes, caractérisé en ce que les billes de blocage (23) sont placées dans des trous borgnes (24) de la bague de commande (25) limitée en rotation, annulaire sur le moyeau du noyau (9).

8. Outil à visser selon une au plusieurs des revendications précédentes, caractérisé en ce que la bague de commande (25) possède une fente (31) atteignant la surface extérieure pour la pénétration d'un goujon d'accouplement s'ancrant dans le moyeu.

9. Outil à visser selon une ou plusieurs des revendications précédentes, caractérisé en ce que le noyau de prise de force (36) forme un triangle équilatéral de prise de force supporté dans un alésage de la bague d'entraînement (34) avec des cavités de blocage (47) disposées sur les branches du triangle, et en ce que les espaces de blocage (59, 60) formés par les côtés du triangle et la paroi intérieure opposée (41') de l'alésage (41) reçoivent chacun un corps de serrage (58).

10. Outil à visser selon la revendication 9, caractérisé en ce que les cavités de blocage (47) sont ouvertes par la fente (46) vers les côtés du triangle et en ce que les surfaces frontales (45') des côtés du triangle forment des flancs obliques pour les billes de blocage (48).

## Claims

1. Screwing tool with reversible ratchet having clamping bodies (20, 58) in wedge-shaped clamping spaces between an outer driving ring part (7, 34) and an inner driven core part (9, 36) which clamping bodies can be displaced by a rotatable switching member into the released position with respect to the wedge walls of the associated clamping space by means of drive members (23, 48) engaging on the clamping bodies, characterized in that the displacement direction of the drive members (23, 48) lies transverse to the plane of rotation of the driving ring part (7, 34).

2. Screwing tool according to Claim 1, characterized in that the drive members (23, 48) are designed as detent balls.

3. Screwing tool according to Claim 2, characterized in that the clamping bodies (20) have bevelled ends acted upon by the detent balls (23) and the detent balls (23) are supported on radial wings (15) of the driven core part (9).

4. Screwing tool according to Claim 3, characterized in that the front face of the radial wing (15) has a detent recess (22) for the entry of the detent ball (23) in the central position of the switching member (25).

5. Screwing tool according to one or more of the preceding claims, characterized in that the clamping bodies (20) are designed as rollers frustoconically bevelled at the end.

6. Screwing tool according to one or more of the preceding claims, characterized by mutual springing of in each case two clamping bodies (20) extending between the radial wings (15) by cushions (21) of permanently flexible material cast into the space between them.

7. Screwing tool according to one or more of the preceding claims, characterized in that the detent balls (23) are arranged and spring-mounted in blind bores (24) of the annular switching member ring (25), which can be rotated on a hub (12) of the core part (9) to an extent limited by stop means.

8. Screwing tool according to one or more of the preceding claims, characterized in that the switching member ring (25) has a slot (31) extending as far as the outer surface for the passage of a coupling pin (30) anchored in the hub (12).

9. Screwing tool according to one or more of the preceding claims, characterized in that the driven core part (36) forms an equilateral driven triangle which is mounted in a bore of the driving ring part (34) and has detent recesses (47) arranged at the triangle vertices (36'), and in that the clamping spaces (59, 60) formed by the triangle sides and the inner wall (41'), opposite the latter, of the bore (41) in each case accommodate a clamping body (58).

10. Screwing tool according to Claim 9, characterized in that, by virtue of slotting (46), the detent recesses (47) are open towards the triangle sides and in that the front faces (45') of the triangle sides form bevelled supporting flanks for the detent balls (48).
